# EUROPÄISCHE PATENTSCHRIFT

(11) **EP 1 895 048 B1**
(45) Veröffentlichungstag und Bekanntmachung des Hinweises auf die Patenterteilung: **14.09.2011**
(21) Anmeldenummer: 07111930.9
(22) Anmeldetag: 06.07.2007
(51) Int. Cl.: D21F 3/10, D21F 5/18

(54) **Trocknungsanordnung**
Drying assembly
Installation de séchage

(30) Priorität: 30.08.2006 DE 102006040509
(43) Veröffentlichungstag der Anmeldung: 05.03.2008
(73) Patentinhaber: Voith Patent GmbH, 89522 Heidenheim (DE)
(72) Erfinder: Mayer, Roland, 89522 Heidenheim (DE)
(74) Vertreter: Kunze, Klaus

(56) Entgegenhaltungen:
- EP-A- 1 156 155
- WO-A-2005/068713
- DE-U1-202004 020 380
- US-A- 4 224 104

## Beschreibung

Die Erfindung betrifft eineTrocknungsanordnung zur Trocknung einer Papier-, Karton-, Tissue- oder einer anderen Faserstoffbahn in einer Maschine zur Herstellung und/oder Veredlung derselben mit mehreren Trocknungsabschnitten, wobei die Faserstoffbahn in wenigstens einem Impingement-Trocknungsabschnitt von wenigstens einem endlos umlaufenden, luftdurchlässigen Stützband gestützt wird, das Stützband mit der außen liegenden Faserstoffbahn zumindest eine besaugte Führungs-Leitwalze teilweise umschlingt und nach der Umschlingung einer besaugten Wende-Leitwalze die Führungs-Leitwalze auf der radial etwa gegenüberliegenden Seite in umgekehrter Richtung teilweise umschlingt und die Faserstoffbahn von wenigstens einer gegenüber dieser angeordneten Heißlufthaube mit Heißluft beblasen wird.

Derartige Maschinen werden beispielsweise in der WO 2005/068713 beschrieben. Dabei muss die Faserstoffbahn nach einem Abriss oder einer Produktionsunterbrechung von der Pressenpartie durch die Impingement-Trocknungsabschnitte bahnbreit möglichst bis zum ersten konventionellen, beheizten Trockenzylinder überführt werden. Dies ist besonders kritisch und unsicher.

Die Aufgabe der Erfindung ist es daher das bahnbreite Überführen der Faserstoffbahn durch den Impingement-Trocknungsabschnitt mit möglichst geringem Aufwand zu ermöglichen oder zumindest zu verbessern.

Erfindungsgemäß wurde die Aufgabe die Merkmale des kennzeichnenden Teils des Anspruchs 1 durch gelöst.

Die beiden Umschlingungsbereiche werden jeweils vom Stützband- bzw. Bahnauflaufpunkt sowie dem Stützband- bzw. Bahnablaufpunkt begrenzt.

Durch den Einsatz von zwei separat steuerbaren Saugzonen können diese besser an die Erfordernisse angepasst und so der Vakuumbedarf minimiert werden.

Im Folgenden wird als erster Umschlingungsbereich bzw. als erste Saugzone immer der in Bahnlaufrichtung erste Umschlingungsbereich bzw. erste Saugzone der Führungs-Leitwalze betrachtet.

Dabei gewährleisten die Führungs- und Wende-Leitwalzen nicht nur eine gute Führung des Stützbandes und damit auch der Faserstoffbahn, insbesondere bei hohen Maschinengeschwindigkeiten, sondern auch eine einfache, wartungsarme Konstruktion. Die Führung der Faserstoffbahn am Stützband wird insbesondere durch die Besaugung der Leitwalzen verbessert, da der Unterdruck der Leitwalzen die Faserstoffbahn im Umschlingungsbereich des Stützbandes an das Stützband saugt. Die Besaugung der Leitwalzen sorgt auch für eine Absaugung der vom Stützband mitgeschleppten Luftgrenzschicht, was ein Abheben des Stützbandes von der Leitwalze oder gar der Faserstoffbahn vom Stützband beim Auflaufen des Stützbandes auf eine Leitwalze verhindert.

Eine einfache und platzsparende Konstruktion ergibt sich dabei, wenn die Führungs-Leitwalze und die Wende-Leitwalze in einer vorzugsweise senkrecht oder geringfügig schräg zur Senkrechten verlaufenden Reihe angeordnet sind.

Wegen des bereits recht hohen Trocknungsgehalt der Faserstoffbahn nach dem Impingement-Trocknungsabschnitt und der damit verbundenen, relativ hohen Festigkeit der Bahn kann diese zur Begrenzung des Aufwandes in wenigstens einem, dem Impingement-Abschnitt folgendem Kontakttrocknungs-Abschnitt über beheizte Trockenzylinder geführt werden.

Um den vorhandenen Raum, vor allem auch den Maschinenkeller optimal nutzen zu können, ist es vorteilhaft, wenn die Führungs-Leitwalze und die Wende-Leitwalze wenigstens unter dem folgenden, vorzugsweise unter allen Trockenzylindern angeordnet sind.

Zur Gewährleistung einer möglichst intensiven Trocknung sollte die Faserstoffbahn vor und nach der Wende-Leitwalze mit Heißluft beblasen wird.

Die Führung der Faserstoffbahn am Stützband kann im Bereich der freien Strecken, d.h. außerhalb der Führung des Stützbandes von einer Leitwalze oder anderen Leiteinrichtungen dadurch verbessert werden, dass in den Zwischenräumen insbesondere in den Zwischenräumen zwischen der Führungs-Leitwalze und der Wende-Leitwalze Stützwalzen vorhanden sind.

Um die Leitwalzen besaugen zu können, sind diese perforiert ausgeführt und/oder mit Umfangsrillen versehen.

Der Unterdruck der Wende-Leitwalze ist vorzugsweise größer als der der Führungs-Leitwalzen und liegt vorzugsweise zwischen 500 und 3000 Pa.

Alle Angaben zur Höhe des Unterdrucks beziehen sich hier auf den Zustand ohne Faserstoffbahn vor dem Überführen.

Mit Vorteil liegt der Durchmesser der Führungs-Leitwalze und vorzugsweise auch der Wende-Leitwalze zwischen 800 und 3000 mm, vorzugsweise zwischen 1000 und 2000 mm.

Um die Faserstoffbahn möglichst sicher vom Führungsband abnehmen zu können und den Vakuumbedarf zu begrenzen, ist der Unterdruck in der, in Bahnlaufrichtung ersten Saugzone der Führungs-Leitwalze größer als in der zweiten Saugzone sein. Dies begründet sich auch dadurch, dass im zweiten Umschlingungsbereich die Faserstoffbahn lediglich am Stützband gehalten werden muss. Dementsprechend sollte der Unterdruck in der ersten Saugzone der Führungs-Leitwalze mindestens 1000, vorzugsweise mindestens 1500 Pa und der Unterdruck in der zweiten Saugzone der Führungs-Leitwalze wenigstens 200 Pa betragen. In jedem Fall genügt es jedoch, wenn der maximale Unterdruck in der ersten Saugzone bei höchstens 10 000 Pa und in der zweiten Saugzone bei maximal 1000 Pa liegt.

Um das Ansaugen von Falschluft zu begrenzen, sollten die Abschnitte zwischen den Saugzonen der Führungs-Leitwalze nicht besaugt werden. Dies lässt sich einfach insbesondere dadurch realisieren, dass wenigstens einem Abschnitt der Führungs-Leitwalze, der nicht im Kontakt mit dem Stützband steht, innerhalb und/oder außerhalb des Walzenmantels der Führungs-Leitwalze eine Abdeckung zugeordnet wird.

Um eine ausreichende Besaugung des Stützbandes gewährleisten zu können, besitzt zumindest die Führungs-Leitwalze einen perforierten Walzenmantel . Dabei wird die erste Saugzone von einem innerhalb des Walzenmantels angeordneten Saugkasten besaugt. Der innere Saugkasten vereinfacht die Schaffung eines hohen Unterdrucks.

Die zweite Saugzone wird von einem außerhalb des Walzenmantels im nichtumschlungenen Umfangsbereich angeordneten Saugkasten besaugt .

Für die sichere Übergabe der Faserstoffbahn ist meist eine lange Kontaktstrecke zwischen abgebenden Führungsband und aufnehmenden Stützband vorteilhaft. Daher sollte das Stützband bereits vor der Umschlingung der Führungs-Leitwalze mit der Faserstoffbahn in Kontakt kommen und in diesem Bereich von einer Hochvakuum-Saugzone besaugt werden, welche zur Vereinfachung des Aufbaus vorzugsweise an einem äußeren Saugkasten angeordnet sein sollte.

Für diese Anordnung genügt es, wenn die Umschlingungsbereiche der Führungs-Leitwalze jeweils eine Ausdehnung von 4 bis 25° aufweisen.

Zur Begrenzung des Vakuumbedarfs kann es auch vorteilhaft sein, wenn die perforierte Fläche des Walzenmantels in Abschnitten axial entlang der Walze unterschiedlich ist. Dies führt zu Umfangsstreifen mit erhöhter und verminderter Ansaugung des Faserstoffbahn. Die starke Ansaugung in einigen Streifen genügt, um die Faserstoffbahn sicher am Stützband zu halten und die verminderte Ansaugung in den anderen Streifen begrenzt den Energiebedarf für die Unterdruckschaffung.

Dabei ist es vorteilhaft, wenn die perforierte Fläche des Walzenmantels in zumindest einem Abschnitt mit hoher Besaugung doppelt so groß ist, wie in einem benachbarten Abschnitt mit verminderter Besaugung. Unabhängig davon sollte jedoch die mittlere, perforierte Fläche des Walzenmantels höchstens 5 % der Mantelfläche entsprechen.

Außerdem sollten die Abschnitte mit größerer, perforierter Fläche 20 bis 50% der gesamten perforierten Fläche des Walzenmantels ausmachen. Dies sichert die Bahnführung bei begrenztem Aufwand.

Je nach Art und Trockengehalt der Faserstoffbahn kann es von Vorteil sein, wenn das Führungsband die Faserstoffbahn von einer Pressenpartie zur Entwässerung der Faserstoffbahn zum Stützband führt.

Es kann aber, insbesondere im Interesse einer höheren Trocknungsrate auch vorteilhaft sein, wenn das Führungsband die Faserstoffbahn von einem Trocknungsabschnitt, vorzugsweise einem Impingement-Trocknungsabschnitt der Trocknungsanordnung, in dem die Faserstoffbahn zur Trocknung vorzugsweise mit Heißluft beblasen wird, zum Stützband führt.

Jedoch sollte die Faserstoffbahn in beiden Fällen von einer, vor dem ersten Trocknungsabschnitt der Trocknungsanordnung angeordneten Pressenpartie zur Entwässerung der Faserstoffbahn ständig von einem Band und/oder einer Walze gestützt zum Stützband geführt werden. Dies gewährleistet eine sichere Bahnführung auch beim bahnbreiten Überführen der Faserstoffbahn, vor allem in diesem Bereich zwischen Pressenpartie und den konventionellen Trockenzylindern, in dem die Faserstoffbahn noch einen relativ hohen Feuchtegehalt halt.

Falls der Impingement-Trocknungsabschnitt unmittelbar nach der Pressenpartie angeordnet ist, so sollte der Pressen-Pulper zum Auffangen der Faserstoffbahn oder Resten davon erst nach dem Impingement-Trocknungsabschnitt angeordnet werden.

Besonders vorteilhaft ist der Einsatz der erfindungsgemäßen Führungs-Leitwalze wegen der besonderen Schwierigkeiten bei der Bahnüberführung in Fällen, in denen die Faserstoffbahn vor der ersten Umschlingung der Führungs-Leitwalze durch wenigstens einen Impingement-Trocknungsabschnitt geführt wird.

Dies bedeutet, dass die Faserstoffbahn bereits vor der Führungswalze mit Heißluft beblasen wird.

In allen Fällen erfolgt das Überführen der Faserstoffbahn durch die Impingement-Trocknungsabschnitte bahnbreit, wobei der Pressen-Pulper vorzugsweise nach dem letzten Impingement-Trocknungsabschnitt angeordnet ist.

Nachfolgend soll die Erfindung an mehreren Ausführungsbeispielen näher erläutert werden. In der beigefügten Zeichnung zeigt:
- Figur 1:: einen schematischen Querschnitt durch eine Trocknungsanordnung und
- Figur 2 :: Ausführung der Führungs-Leitwalze 3.

In Allgemeinen wir die Faserstoffbahn 1 in einem wesentlichen Trocknungsabschnitt, dem Kontakt-Trocknungsabschnitt abwechselnd über beheizte Trockenzylinder 8 und Leitwalzen geführt. Dabei stützt sich die Faserstoffbahn 1 an einem endlos umlaufenden, luftdurchlässigen Stützband 2 in Form eines Trockensiebes ab, welches die Faserstoffbahn 1 gegen die Mantelfläche der Trockenzylinder 8 drückt.

Zur Erhöhung der Trocknungsleistung und unter Ausnutzung des vorhandenen Raumes im Maschinenkeller wird vor diesem Kontakt-Trocknungsabschnitt gemäß Figur 1 eine Trocknung mittels Heißluftbeblasung realisiert.

Hierzu sind vor den Trockenzylindern 8 eine besaugte Führungs-Leitwalzen 3 und eine untere, ebenfalls besaugte Wende-Leitwalze 4 zur Bildung eines senkrechten Impingement-Trocknungsabschnittes übereinander angeordnet.

Das Stützband 2 des Kontakt-Trocknungsabschnitts wird mit der außen liegenden Faserstoffbahn 1 an den Führungs-Leitwalzen 3 und nach der Umschlingung der Wende-Leitwalze 4 an den Führungs-Leitwalzen 3 auf der radial etwa gegenüberliegenden Seite in umgekehrter Richtung entlanggeführt. Dabei umschlingt die Faserstoffbahn 1 die Führungs-Leitwalze 3 jeweils teilweise.

Nach der letzten Umschlingung der Führungs-Leitwalze 3 führt das Stützband 2 die Faserstoffbahn 1 dann über die beheizten Trockenzylinder 8, wobei die Trockenzylinder 8 über der Führungs-Leitwalze 3 angeordnet sind.

Das Stützband 2 übernimmt die Faserstoffbahn 1 von einem luftdurchlässigen Führungsband 9 in Form eines Trockensiebes eines vorgelagerten, ersten Impingement-Trocknungsabschnittes.

In dem ersten Impingement-Trocknungsabschnitt der Trocknungsanordnung wird die Oberseite der Faserstoffbahn 1 von einer Heißlufthaube 14 zur Trocknung mit Heißluft beblasen.

Dabei läuft das, die Unterseite der Faserstoffbahn 1 stützende Führungsband 9 annähernd waagerecht.

Vor dem ersten Impingement-Trocknungsabschnitt durchläuft die Faserstoffbahn 1 gemeinsam mit Transfer- und/oder Entwässerungsbändern 16 zumindest einen, von gegeneinander gedrückten Presswalzen 17 gebildeten Pressspalt zur Entwässerung.

Beispielhaft wird dann die Faserstoffbahn 1 vom unteren Entwässerungsband 16 an ein Transferband 15 und von diesem an das unter der Faserstoffbahn 1 laufende Führungsband 9 des ersten Impingement-Trocknungsabschnittes übergeben.

Die Übergabe an das Führungsband 9 wird von einer vom Führungsband 9 umschlungenen, besaugten Leitwalze 20 unterstützt.

Am Ende des ersten Impingement-Trocknungsabschnittes umschlingt das Führungsband 9 eine besaugte Leitwalze 13, in dessen Umschlingungsbereich das Stützband 2 des folgenden Trocknungsabschnittes mit der Faserstoffbahn 1 in Kontakt kommt.

Zusätzlich oder alternativ kann das Führungsband 9 allerdings auch die Führungsleitwalze 3 umschlingen.

Dies bedeutet, dass die Faserstoffbahn 1 vom letzten Pressspalt bis zum ersten beheizten Trockenzylinder 8 ständig von einem Band oder einer Walze gestützt ist, was die Bahnführung, insbesondere das bahnbreite Überführen sicherer macht.

Vor und nach der Wende-Leitwalze 4 der senkrechten Impingment-Trocknungsabschnitte befindet sich gegenüber der freien Fläche der Faserstoffbahn 1 je eine Heißlufthaube 5, welche die Unterseite Faserstoffbahn 1 zur Trocknung mit Heißluft bebläst.

Die Führungs-Leitwalze 3 sowie die Wende-Leitwalze 4 sind relativ groß und haben einen Durchmesser zwischen 1000 und 2000 mm.

Die Führungs- 3 und Wende-Leitwalzen 4 können zur Vereinfachung gleich groß sein. Zwischen der Führungs- 3 und der Wende-Leitwalze 4 stützt sich das Stützband 2 auf Stützwalzen 6 ab, die kleiner als die Leitwalzen 3,4 sind. Dies ermöglicht einen gekrümmten Verlauf des Stützbandes 2 zwischen Führungs- 3 und Wende-Leitwalze 4, was den Bahnlauf verbessert.

In den Zwischenräumen zwischen der Führungs-Leitwalze 3, den Stützwalzen 6 und der Wende-Leitwalze 4 befinden sich Saugkästen 7. Diese Saugkästen 7 besaugen die ungestützte, d.h. freie Strecke des Stützbandes 2. Im Ergebnis wird das Stützband 2 unter Erhöhung der Bandspannung zum entsprechenden Saugkasten 7 und die Faserstoffbahn 1 dabei gleichzeitig an das Stützband 2 gesaugt.

Beides stabilisiert die Bahnführung, was insbesondere bei hohen Maschinengeschwindigkeiten von Bedeutung ist.

Die Führungs- 3 und Wende-Leitwalzen 4 besitzen eine perforierte und mit Umfangsrillen versehene Mantelfläche und können daher auch über die entsprechenden Saugkästen 7 besaugt werden, was den Aufwand verringert.

Dabei wird die Perforation der Leitwalzen-Mantelfläche über durchgehende Bohrungen realisiert, wobei die perforierte Fläche des Walzenmantels zumindest der Führungs-Leitwalze 3 in Abschnitten axial entlang der Walze unterschiedlich ist. Dies schafft Abschnitte mit verstärkter und verminderter Ansaugung, was den Aufwand zur Unterdruckbereitstellung bei Aufrechterhaltung einer sicheren Bahnführung begrenzt.

Die Besaugung der Leitwalzen 3,4 verbessert die Haftung der Faserstoffbahn 1 am Stützband 2 und verhindert ein Abheben der Faserstoffbahn 1 vom Stützband 2, wenn dieses mit der mitgeführten Luftgrenzschicht auf die Leitwalze 3,4 aufläuft. Diese Luftgrenzschicht wird so nicht durch das Stützband 2 gedrückt, sondern in die Leitwalze 3,4 gesaugt.

Um die Besaugung der Führungs-Leitwalze 3 an die Erfordernisse anpassen zu können und somit den Aufwand für die Unterdruckerzeugung zu minimieren, besitzt diese mehrere Saugzonen 11,12, von denen jeweils eine, jedem Umschlingungsbereich des Stützbandes 2 zugeordnet ist.

Die Saugzonen 11,12 erstrecken sich dabei über 10 bis 15° des Walzenumfangs, wobei der Unterdruck in der in Bahnlaufrichtung 19 ersten Saugzone 11 zwischen 1500 Pa und 10 000 Pa und in der zweiten Saugzone 12 zwischen 200 Pa und 1000 Pa liegt.

Da die erste Saugzone 11 nicht nur für die Führung der Faserstoffbahn 1 am Stützband 2, sondern auch für eine sichere Übergabe der Faserstoffbahn 1 vom Führungsband 9 des ersten Impingement-Trocknungsabschnittes sorgen muss, ist der Unterdruck in der ersten Saugzone 11 auch höher als in der zweiten 12.

Bei der in Figur 2 gezeigten Ausführung wird die erste Saugzone 11 von einem separaten Saugkasten 21 innerhalb des Walzenmantels der Führungs-Leitwalze 3 gebildet.

Die Besaugung der zweiten Saugzone 12 erfolgt durch den perforierten Walzenmantel über einen äußeren Saugkasten 10, der über der Führungs-Leitwalze 3 im nicht-umschlungenen Umfangsbereich angeordnet ist.

Dieser äußere Saugkasten 10 deckt gleichzeitig diesen Umfangsbereich ab und reduziert so die Ansaugung von Falschluft.

Falls das Stützband 2 bereits vor der Umschlingung der Führungs-Leitwalze 3 mit der Faserstoffbahn 1 in Kontakt kommt, kann die Übernahme noch durch eine Hochvakuum-Saugzone 18 unterstützt werden, welche sich hier etwa gegenüber der besaugten Leitwalze 13 des übergebenden Führungsbandes 9 am äußeren Saugkasten 10 der Führungs-Leitwalze 3 befindet.

### Bezugszeichenliste

- 1: Faserstoffbahn
- 2: Stützband
- 3: Führungs-Leitwalzen
- 4: Wende-Leitwalze
- 5: Heißlufthaube
- 6: Stützwalzen
- 7: Saugkästen
- 8: Trockenzylinder
- 9: Führungsband
- 10: Saugkasten
- 11: Saugzone
- 12: Saugzone
- 13: Leitwalze
- 14: Heißlufthaube
- 15: Transferband
- 16: Entwässerungsbänder
- 17: Presswalzen
- 18: Hochvakuum-Saugzone
- 19: Bahnlaufrichtung
- 20: Leitwalze
- 21: Saugkasten
- 22: 22 Saugkasten

## Patentansprüche

1. Trocknungsanordnung zur Trocknung einer Papier-, Kartons, Tissue- oder einer anderen Faserstoffbahn (1) in einer Maschine zur Herstellung und/oder Veredlung derselben mit mehreren Trocknungsabschnitten, wobei die Faserstoffbahn (1) in wenigstens einem Impingement-Trocknungsabschnitt von wenigstens einem endlos umlaufenden, luftdurchlässigen Stützband (2) gestützt wird, das Stützband (2) mit der außen liegenden Faserstoffbahn (1) zumindest eine besaugte Führungs-Leitwalze (3) mit perforiertem Walzenmantel teilweise umschlingt und nach der Umschlingung einer besaugten Wende-Leitwalze (4) die Führungs-Leitwalze (3) auf der radial etwa gegenüberliegenden Seite in umgekehrter Richtung teilweise umschlingt und die Faserstoffbahn (1) von wenigstens einer gegenüber dieser angeordneten Heißlufthaube (5) mit Heißluft beblasen wird,
wobei
das Stützband (2) die Faserstoffbahn (1) vor und/oder während der Umschlingung der Führungs-Leitwalze (3) von einem Führungsband (9) übernimmt, **dadurch gekennzeichnet, dass** die Führungs-Leitwalze (3) zwei separate, jeweils einem Umschlingungsbereich des Stützbandes (2) zugeordnete Saugzonen (11,12) besitzt, der Unterdruck in der in Bahnlaufrichtung (19) ersten Saugzone (11) der Führungs-Leitwalze (3) größer als in der zweiten Saugzone (12) ist, die erste Saugzone (11) von einem innerhalb des Walzenmantels angeordneten Saugkasten (21,22) besaugt wird, die zweite Saugzone (12) von einem außerhalb des Walzenmantels im nichtumschlungenen Umfangsbereich angeordneten Saugkasten (10) besaugt wird, und der maximale Unterdruck in der zweiten Saugzone (12) bei maximal 1000 Pa liegt.

2. Trocknungsanordnung nach Anspruch 1, **dadurch gekennzeichnet, dass**
die Führungs-Leitwalze (3) und die Wende-Leitwalze (4) in einer vorzugsweise senkrecht oder geringfügig schräg zur Senkrechten verlaufenden Reihe angeordnet sind.

3. Trocknungsanordnung nach Anspruch 1 oder 2, **dadurch gekennzeichnet, dass**
die Faserstoffbahn (1) in wenigstens einem, dem Impingement-Abschnitt folgendem Kontakt-Trocknungsabschnitt über beheizte Trockenzylinder (8) geführt wird.

4. Trocknungsanordnung nach Anspruch 3, **dadurch gekennzeichnet, dass**
die Führungs-Leitwalze (3) und die Wende-Leitwalze (4) wenigstens unter dem folgenden, vorzugsweise unter allen Trockenzylindern (8) angeordnet sind.

5. Trocknungsanordnung nach einem der vorhergehenden Ansprüche, **dadurch gekennzeichnet, dass**
das die Faserstoffbahn (1) vor und nach der Wende-Leitwalze (4) mit Heißluft beblasen wird.

6. Trocknungsanordnung nach einem der vorhergehenden Ansprüche, **dadurch gekennzeichnet, dass**
die Faserstoffbahn (1) vor der Führungs-Leitwalze (3) mit Heißluft beblasen wird.

7. Trocknungsanordnung nach einem der vorhergehenden Ansprüche, **dadurch gekennzeichnet, dass**
in den Zwischenräumen zwischen der Führungs-Leitwalze (3) und der Wende-Leitwalze (4) Stützwalzen (6) vorhanden sind.

8. Trocknungsanordnung nach einem der vorhergehenden Ansprüche, **dadurch gekennzeichnet, dass**
die Wende-Leitwalze (4) besaugt ist, wobei der Unterdruck vorzugsweise größer als bei der Führungs-Leitwalze (3) ist und insbesondere zwischen 500 und 3000 Pa liegt.

9. Trocknungsanordnung nach einem der vorhergehenden Ansprüche, **dadurch gekennzeichnet, dass**
der Unterdruck in der ersten Saugzone (11) der Führurigs-Leitwalze (3) mindestens 1000, vorzugsweise mindestens 1500 Pa beträgt.

10. Trocknungsanordnung nach einem der vorhergehenden Ansprüche, **dadurch gekennzeichnet, dass**
der Unterdruck in der zweiten Saugzone (12) der Führungs-Leitwalze (3) wenigstens 200 Pa beträgt.

11. Trocknungsanordnung nach einem der vorhergehenden Ansprüche, **dadurch gekennzeichnet, dass**
wenigstens einem Abschnitt der Führungs-Leitwalze (3), der nicht im Kontakt mit dem Stützband (2) steht, innerhalb und/oder außerhalb des Walzenmantels der Führungs-Leitwalze (3) eine Abdeckung zugeordnet ist.

12. Trocknungsanordnung nach einem der vorhergehenden Ansprüche, **dadurch gekennzeichnet, dass**
das Stützband (2) bereits vor der Umschlingung der Führungs-Leitwalze (3) mit der Faserstoffbahn (1) in Kontakt kommt und in diesem Bereich von einer Hochvakuum-Saugzone (18) besaugt wird, welche vorzugsweise am äußeren Saugkasten (10) angeordnet ist.

13. Trocknungsanordnung nach einem der vorhergehenden Ansprüche, **dadurch gekennzeichnet, dass**
die Umschlingungsbereiche der Führungs-Leitwalze (3) jeweils eine Ausdehnung von 4 bis 25° aufweisen.

14. Trocknungsanordnung nach einem der Ansprüche 12 bis 13, **dadurch gekennzeichnet, dass**
die perforierte Fläche des Walzenmantels der Führungs-Leitwalze (3) in Abschnitten axial entlang der Walze unterschiedlich ist.

15. Trocknungsanordnung nach Anspruch 14, **dadurch gekennzeichnet, dass** die perforierte Fläche des Walzenmantels in zumindest einem Abschnitt doppelt so groß ist, wie in einem benachbarten.

16. Trocknungsanordnung nach Anspruch 14 oder 15, **dadurch gekennzeichnet, dass**
die perforierte Fläche des Walzenmantels im Durchschnitt höchstens 5 % der Mantelfläche entspricht.

17. Trocknungsanordnung nach einem der Ansprüche 14 bis 16, **dadurch gekennzeichnet, dass**
die Abschnitte mit größerer, perforierter Fläche 20 bis 50% der gesamten perforierten Fläche des Walzenmantels ausmachen.

18. Trocknungsanordnung nach einem der vorhergehenden Ansprüche, **dadurch gekennzeichnet, dass**
das Führungsband (9) die Faserstoffbahn (1) von einer Pressenpartie zur Entwässerung der Faserstoffbahn (1) zum Stützband (2) führt.

19. Trocknungsanordnung nach einem der Ansprüche 1 bis 17, **dadurch gekennzeichnet, dass**
das Führungsband (9) die Faserstoffbahn (1) von einem Trocknungsabschnitt, vorzugsweise einem Impingement-Trocknungsabschnitt der Trocknungsanordnung, in dem die Faserstoffbahn (1) zur Trocknung mit Heißluft beblasen wird, zum Stützband (2) führt.

20. Trocknungsanordnung nach Anspruch 18 oder 19, **dadurch gekennzeichnet, dass**
die Faserstoffbahn (1) von einer, vor dem ersten Trocknungsabschnitt der Trocknungsanordnung angeordneten Pressenpartie zur Entwässerung der Faserstoffbahn (1) ständig von einem Band (9,15,16) und/oder einer Walze gestützt zum Stützband (2) geführt wird.

21. Trocknungsanordnung nach einem der vorhergehenden Ansprüche,
**dadurch gekennzeichnet, dass**
die Überführung der Faserstoffbahn durch die Impingement-Trocknungsabschnitte bahnbreit erfolgt.

## Claims

1. Drying arrangement for drying a paper, cardboard, tissue or another fibrous web (1) in a machine for producing and/or converting the said web with a plurality of drying sections, the fibrous web (1) being supported in at least one impingement drying section by at least one endlessly circulating, air-permeable supporting belt (2), the supporting belt (2) wrapping with the fibrous web (1) lying on the outside partially around at least one evacuated leading guide roll (3) with a perforated roll shell, and, after the wraparound of an evacuated turning guide roll (4), wrapping partially around the leading guide roll (3) on the radially approximately opposite side in the reverse direction, and the fibrous web (1) being blown with hot air by at least one hot-air hood (5) which is arranged opposite the said fibrous web (1), the supporting belt (2) accepting the fibrous web (1) from a guide belt (9) before and/or during the wraparound of the leading guide roll (3), **characterized in that** the leading guide roll (3) has two separate suction zones (11, 12) which are assigned to in each case one wraparound region of the supporting belt (2), the vacuum in the first (in the web running direction (19)) suction zone (11) of the leading guide roll (3) is greater than in the second suction zone (12), the first suction zone (11) is evacuated by a suction box (21, 22) which is arranged within the roll shell, the second suction zone (12) is evacuated by a suction box (10) which is arranged outside the roll shell in the circumferential region which is not wrapped around, and the maximum vacuum in the second suction zone (12) lies at a maximum of 1000 Pa.

2. Drying arrangement according to Claim 1, **characterized in that** the leading guide roll (3) and the turning guide roll (4) are arranged in a row which extends preferably perpendicularly or slightly obliquely with respect to the perpendicular.

3. Drying arrangement according to Claim 1 or 2, **characterized in that** the fibrous web (1) is guided over heated drying cylinders (8) in at least one contact-drying section which follows the impingement section.

4. Drying arrangement according to Claim 3, **characterized in that** the leading guide roll (3) and the turning guide roll (4) are arranged at least under the following drying cylinder (8), preferably under all drying cylinders (8).

5. Drying arrangement according to one of the preceding claims, **characterized in that** the fibrous web (1) is blown with hot air in front of and after the turning guide roll (4).

6. Drying arrangement according to one of the preceding claims, **characterized in that** the fibrous web (1) is blown with hot air in front of the leading guide roll (3).

7. Drying arrangement according to one of the preceding claims, **characterized in that** there are supporting rolls (6) in the spaces between the leading guide roll (3) and the turning guide roll (4).

8. Drying arrangement according to one of the preceding claims, **characterized in that** the turning guide roll (4) is evacuated, the vacuum preferably being greater than in the leading guide roll (3) and lying, in particular, between 500 and 3000 Pa.

9. Drying arrangement according to one of the preceding claims, **characterized in that** the vacuum in the first suction zone (11) of the leading guide roll (3) is at least 1000, preferably at least 1500 Pa.

10. Drying arrangement according to one of the preceding claims, **characterized in that** the vacuum in the second suction zone (12) of the leading guide roll (3) is at least 200 Pa.

11. Drying arrangement according to one of the preceding claims, **characterized in that** at least one section of the leading guide roll (3), which section is not in contact with the supporting belt (2), is assigned a cover inside and/or outside the roll shell of the leading guide roll (3).

12. Drying arrangement according to one of the preceding claims, **characterized in that**, before wrapping around the leading guide roll (3), the supporting belt (2) has already come into contact with the fibrous web (1) and is evacuated in this region by a high-vacuum suction zone (18) which is preferably arranged at the outer suction box (10).

13. Drying arrangement according to one of the preceding claims, **characterized in that** the wraparound regions of the leading guide roll (3) in each case have an extent of from 4 to 25°.

14. Drying arrangement according to either of Claims 12 and 13, **characterized in that** the perforated surface area of the roll shell of the leading guide roll (3) is different in sections axially along the roll.

15. Drying arrangement according to Claim 14, **characterized in that** the perforated surface area of the roll shell is twice as large in at least one section as in an adjacent section.

16. Drying arrangement according to Claim 14 or 15, **characterized in that** the perforated surface area of the roll shell corresponds on average to at most 5% of the shell surface area.

17. Drying arrangement according to one of Claims 14 to 16, **characterized in that** the sections with a greater, perforated surface area make up from 20 to 50% of the entire perforated surface area of the roll shell.

18. Drying arrangement according to one of the preceding claims, **characterized in that** the guide belt (9) guides the fibrous web (1) from a pressing section for dewatering the fibrous web (1) to the supporting belt (2).

19. Drying arrangement according to one of Claims 1 to 17, **characterized in that** the guide belt (9) guides the fibrous web (1) from a drying section, preferably an impingement drying section of the drying arrangement, in which the fibrous web (1) is blown with hot air for drying, to the supporting belt (2).

20. Drying arrangement according to Claim 18 or 19, **characterized in that** the fibrous web (1) is guided from a pressing section, arranged in front of the first drying section of the drying arrangement, for dewatering the fibrous web (1), in a manner which is supported constantly by a belt (9, 15, 16) and/or a roll, to the supporting belt (2).

21. Drying arrangement according to one of the preceding claims, **characterized in that** the transfer of the fibrous web through the impingement drying sections takes place over the web width.

## Revendications

1. Installation de séchage pour le séchage d'une bande de papier, de carton, d'essuie-tout ou d'une autre bande de matière fibreuse (1) dans une machine de fabrication et/ou de traitement de celle-ci avec plusieurs sections de séchage, dans laquelle la bande de matière fibreuse (1) est supportée par au moins une bande de support (2) perméable à l'air et tournant sans fin dans au moins une section de séchage par impact, la bande de support (2) avec la bande de matière fibreuse (1) placée à l'extérieur embrasse partiellement au moins un rouleau-guide de guidage aspirant (3) présentant une surface latérale de rouleau perforée et, après le contact avec un rouleau-guide de renvoi aspirant (4), embrasse partiellement le rouleau-guide de guidage (3) en sens inverse sur le côté environ radialement opposé, et la bande de matière fibreuse (1) est soufflée à l'air chaud par au moins une hotte à air chaud (5) disposée en face de cette bande, dans laquelle la bande de support (2) reprend la bande de matière fibreuse (1) d'une bande de guidage (9) avant et/ou pendant le contact avec le rouleau-guide de guidage (3), **caractérisée en ce que** le rouleau-guide de guidage (3) comporte deux zones d'aspiration (11, 12), respectivement associées à une région de contact de la bande de support (2), la dépression dans la première zone d'aspiration (11) du rouleau-guide de renvoi (3) dans le sens de défilement de la bande (19) est plus élevée que dans la deuxième zone d'aspiration (12), la première zone d'aspiration (11) est aspirée par un caisson d'aspiration (21, 22) disposé à l'intérieur de l'enveloppe du rouleau, la deuxième zone d'aspiration (12) est aspirée par un caisson d'aspiration (10) disposé à l'extérieur de l'enveloppe de rouleau dans une région non contactée de la périphérie, et la dépression maximale dans la deuxième zone d'aspiration (12) se situe au maximum à 1000 Pa.

2. Installation de séchage selon la revendication 1, **caractérisée en ce que** le rouleau-guide de guidage (3) et le rouleau-guide de renvoi (4) sont disposés en une rangée s'étendant de préférence verticalement ou légèrement en oblique par rapport à la verticale.

3. Installation de séchage selon la revendication 1 ou 2, **caractérisée en ce que** la bande de matière fibreuse (1) est guidée sur des cylindres de séchage chauffés (8) dans au moins une section de séchage par contact suivant la section par impact.

4. Installation de séchage selon la revendication 3, **caractérisée en ce que** le rouleau-guide de guidage (3) et le rouleau-guide de renvoi (4) sont disposés au moins en dessous du cylindre de séchage suivant (8), de préférence en dessous de tous les cylindres de séchage (8) .

5. Installation de séchage selon l'une quelconque des revendications précédentes, **caractérisée en ce que** la bande de matière fibreuse (1) est soufflée à l'air chaud avant et après le rouleau-guide de renvoi (4).

6. Installation de séchage selon l'une quelconque des revendications précédentes, **caractérisée en ce que** la bande de matière fibreuse (1) est soufflée à l'air chaud avant le rouleau-guide de guidage (3).

7. Installation de séchage selon l'une quelconque des revendications précédentes, **caractérisée en ce qu'**il se trouve des rouleaux de support (6) dans les espaces intermédiaires entre le rouleau-guide de guidage (3) et le rouleau-guide de renvoi (4).

8. Installation de séchage selon l'une quelconque des revendications précédentes, **caractérisée en ce que** le rouleau-guide de renvoi (4) est aspiré, la dépression étant de préférence plus forte que dans le rouleau-guide de guidage (3) et se situant en particulier entre 500 et 3000 Pa.

9. Installation de séchage selon l'une quelconque des revendications précédentes, **caractérisée en ce que** la dépression dans la première zone d'aspiration (11) du rouleau-guide de guidage (3) vaut au moins 1000, de préférence au moins 1500 Pa.

10. Installation de séchage selon l'une quelconque des revendications précédentes, **caractérisée en ce que** la dépression dans la deuxième zone d'aspiration (12) du rouleau-guide de guidage (3) vaut au moins 200 Pa.

11. Installation de séchage selon l'une quelconque des revendications précédentes, **caractérisée en ce qu'**un couvercle est associé à au moins une section du rouleau-guide de guidage (3), qui n'est pas en contact avec la bande de support (2), à l'intérieur et/ou à l'extérieur de l'enveloppe de rouleau du rouleau-guide de guidage (3).

12. Installation de séchage selon l'une quelconque des revendications précédentes, **caractérisée en ce que** la bande de support (2) vient en contact avec la bande de matière fibreuse (1) déjà avant d'embrasser le rouleau-guide de guidage (3) et est aspirée dans cette région par une zone d'aspiration à forte dépression (18), qui est disposée de préférence au caisson d'aspiration extérieur (10) .

13. Installation de séchage selon l'une quelconque des revendications précédentes, **caractérisée en ce que** les zones de contact du rouleau-guide de guidage (3) présentent chacune une extension de 4° à 25°.

14. Installation de séchage selon l'une quelconque des revendications 12 à 13, **caractérisée en ce que** la face perforée de l'enveloppe de rouleau du rouleau-guide de guidage (3) est différente dans des sections disposées axialement le long du rouleau.

15. Installation de séchage selon la revendication 14, **caractérisée en ce que** la face perforée de l'enveloppe de rouleau est deux fois plus grande dans au moins une section que dans une section voisine.

16. Installation de séchage selon la revendication 14 ou 15, **caractérisée en ce que** la face perforée de l'enveloppe de rouleau correspond en moyenne au maximum à 5 % de la surface latérale.

17. Installation de séchage selon l'une quelconque des revendications 14 à 16, **caractérisée en ce que** les sections comportant la plus grande face perforée représentent 20 à 50 % de la face perforée totale de l'enveloppe de rouleau.

18. Installation de séchage selon l'une quelconque des revendications précédentes, **caractérisée en ce que** la bande de guidage (9) guide la bande de matière fibreuse (1) depuis une section de presses pour l'essorage de la bande de matière fibreuse (1) jusqu'à la bande de support (2) .

19. Installation de séchage selon l'une quelconque des revendications 1 à 17, **caractérisée en ce que** la bande de guidage (9) guide la bande de matière fibreuse (1) depuis une section de séchage, de préférence une section de séchage par impact de l'installation de séchage, dans laquelle la bande de matière fibreuse (1) est soufflée à l'air chaud pour le séchage, jusqu'à la bande de support (2).

20. Installation de séchage selon la revendication 18 ou 19, **caractérisée en ce que** la bande de matière fibreuse (1) est guidée depuis une section de presses pour l'essorage de la bande de matière fibreuse (1), disposée avant la première section de séchage de l'installation de séchage, en étant supportée en permanence par une bande (9, 15, 16) et/ou un rouleau, jusqu'à la bande de support (2).

21. Installation de séchage selon l'une quelconque des revendications précédentes, **caractérisée en ce que** le transport de la bande de matière fibreuse à travers la section de séchage par impact est effectué sur la largeur de la bande.
